# EUROPÄISCHE PATENTSCHRIFT

(11) **EP 2 174 855 B1**
(45) Veröffentlichungstag und Bekanntmachung des Hinweises auf die Patenterteilung: **04.09.2013**
(21) Anmeldenummer: 09450166.5
(22) Anmeldetag: 10.09.2009
(51) Int. Cl.: B61B 12/04

(54) **Sessel für Sessellift**
Seat for chair-lift
Siège pour un télésiège

(30) Priorität: 09.10.2008 AT 15902008
(43) Veröffentlichungstag der Anmeldung: 14.04.2010
(73) Patentinhaber: Innova Patent GmbH, 6960 Wolfurt (AT)
(72) Erfinder: Sutter, Josef, 6900 Bregenz (AT)
(74) Vertreter: Beer & Partner Patentanwälte KG

(56) Entgegenhaltungen:
- WO-A-2006/077474
- DE-A1- 10 051 170
- DE-A1- 10 134 180
- DE-U1- 9 405 017
- FR-A- 2 854 853

## Beschreibung

Die Erfindung betrifft einen Sessel eines Sesselliftes mit wenigstens zwei Sitzen mit einem Sitzteil und einer Rückenlehne.

Des Weiteren betrifft die Erfindung einen Sessellift mit wenigstens zwei Stationen mit einem Einstiegs- und einem Ausstiegsbereich, wobei zwischen den Stationen mit einem Seil verbundene Sessel fahrbar sind und wobei am Boden des Einstiegsbereiches Bahnen angeordnet sind, die unterhalb und gemäß der Bewegungsbahn der Sitze eines Sessels verlaufen.

Ein gattungsgemäßer Sessel ist aus der WO 2006/077474 bekannt.

Sessellifte weisen in einer Station einen Ausstiegs- und einen Einstiegsbereich für die zu transportierenden Fahrgäste auf. Wenn ein Sessel in eine Station einfährt, durchfährt er zuerst den Ausstiegsbereich und danach den Einstiegsbereich. Zwischen Ausstiegs- und Einstiegsbereich kann gegebenenfalls ein Umlenkbereich vorgesehen sein, um die Fahrtrichtung des Sessels zu ändern.

Es ist bekannt, im Einstiegsbereich wenigstens ein Förderband vorzusehen, das in Fahrtrichtung des Sessels angetrieben ist.

Sessel für Sessellifte weisen mindestens einen Sitz, meist bis zu acht oder mehr, beispielsweise zehn, nebeneinander liegende Sitze auf. Beim Einstiegsbereich besteht die Gefahr, dass sich ein Fahrgast beim Hinsetzen nicht richtig auf dem Sessel positioniert und sich zumindest vorerst auf einen Übergangsbereich von einem Sitz zu einem anderen setzt. Problematisch ist dabei einerseits, dass sich der benachbarte Fahrgast dann auch nicht richtig positionieren kann. Dieses Problem ist insbesondere dann kritisch, wenn ein Fahrgast sich auf einem äußeren (Rand-)Sitz des Sessels setzen will und ihm/ihr keine ausreichende Sitzfläche mehr zur Verfügung steht. Problematisch ist anderseits auch, dass bei unkorrekter Sitzposition eben diese korrigiert werden muss. Dieses Problem ist insbesondere dann kritisch, wenn der Fahrgast erneut aufsteht und sein Gewicht nach vorne verlagert. In den genannten Fällen kann es zu Stürzen oder anderen Unfällen kommen. Neben der direkten Verletzungsgefahr ist auch zu beachten, dass bei laufendem Betrieb des Sesselliftes erneut ein Sessel herannaht, was zu einer erneuten Gefahrensituation führt, wenn eine gestürzte Person in der Fahrbahn des Sessels am Boden liegt.

Der Erfindung liegt die Aufgabe zu Grunde, einen Sessel eines Sesselliftes sowie einen solchen Sessellift zur Verfügung zu stellen, mit denen ein korrektes Positionieren eines Fahrgastes beim Hinsetzen auf dem Sessel unterstützt wird und Gefahren beim Einsteigen in den Sessel verringert werden.

Gelöst wird diese Aufgabe erfindungsgemäß mit einem Sessel, welcher die Merkmale des Anspruches 1 aufweist.

Weiters wird diese Aufgabe mit einem Sessellift gelöst, welcher die Merkmale des Anspruches 10 aufweist.

Bevorzugte und vorteilhafte Ausführungsformen der Erfindung sind Gegenstand der Unteransprüche.

Der erfindungsgemäße Sessel ist dadurch gekennzeichnet, dass sich der Sitzteil hinsichtlich der graphischen Gestaltung von einem benachbart angeordneten Sitzteil unterscheidet. Somit wird den Fahrgästen, insbesondere Kindern, die Sitzeinteilung am Sessel verdeutlicht. Diese bessere Erkennbarkeit ist vor allem deshalb von Vorteil, da sie ein Hinsetzen in die richtige Position auf einem Sitz des Sessels unterstützt.

Die korrekte Positionierung des Fahrgastes auf dem Sessel ist ein wichtiger Aspekt für die Sicherheit im Einstiegsbereich der Station und während der gesamten Fahrt von einer Station in eine andere, da die herstellerseitig vorgesehenen Sicherheitsmaßnahmen auf eine ordnungsgemäße Sitzposition hin ausgerichtet sind bzw. bei ordnungsgemäßer Sitzposition am effektivsten wirken.

Mit dem erfindungsgemäßen Sessel werden nicht nur die eingangs genannten Gefahren im Einstiegsbereich vermieden, sondern ebenfalls Gefahren, die beim Schließen des Schutzbügels im Anschluß an den Einstiegsbereich auf Grund von unkorrekter Sitzposition auftreten können. Eine derartige Gefahr ist beispielsweise, dass eine am Schutzbügel angeordnete Schutzblende, die sich in geschlossener Position des Schutzbügels Richtung zur Mitte der Vorderkante des jeweiligen Sitzteils hin erstrecken und zwischen den Oberschenkeln des Fahrgastes befinden sollte, beim Schließen des Schutzbügels auf einen Oberschenkel drückt. Außerdem besteht unabhängig davon, ob eine Schutzblende vorhanden ist oder nicht, die Gefahr, dass sein Bein von einem Trägerrohr einer Fußstütze eingeklemmt wird, das sich zwischen den Beinen eines Fahrgastes oder zwischen zwei Sitzen nach unten erstreckt. Wenn der erfindungsgemäße Sessel mit Trennelementen zwischen den Sitzteilen und gegebenenfalls am äußeren Rand eines außen liegenden Sitzes ausgestattet ist, die über die Oberseite der Sitzteile ragen, so bietet die farbliche Kennzeichnung der Sitzteile und/oder der Rückenlehnen der Sitze den weiteren Vorteil, dass bereits beim Hinsetzen auf einen Sitz eine Kollision mit den Trennelementen vermieden werden kann.

Das Vermeiden von Gefahrensituationen an sich für Fahrgäste ist im Einsatzgebiet der Erfindung von besonderer Wichtigkeit. Dies gilt umso mehr, wenn Kinder transportiert werden, da (potentielle) Gefahrensituationen insbesondere bei Kindern zu unvorhersehbaren Reaktionen führen können. Mit dem erfindungsgemäßen Sessel und dem erfindungsgemäßen Sessellift können Kinder mit oder ohne (erwachsene) Begleitperson sicher transportiert werden.

In einer bevorzugten Ausführungsform der Erfindung erstreckt sich eine von einem benachbart angeordneten Sitzteil unterscheidende graphische Gestaltung vollflächig über die Oberseite des Sitzteils. Alternativ oder zusätzlich dazu können auch graphische Gestaltungen vorgesehen sein, die sich nur teilweise, beispielsweise mittig angeordnet, über die Fläche eines Sitzteils erstrecken.

In einer einfachen Ausführungsform der Erfindung ist der Sitzteil eines Sitzes in einer Farbe ausgeführt, wogegen der Sitzteil eines benachbarten Sitzes in einer anderen, ausreichend unterschiedlichen Farbe ausgeführt ist. Alternativ oder zusätzlich dazu können auch Sitzteile vorgesehen sein, die mehrfarbige Muster aufweisen, die sich ganz (z.B. ein vollflächiges Karomuster) oder nur teilweise (z.B. eine vorzugsweise mittig angeordnete Graphik) über die Fläche eines Sitzteils erstrecken.

Vorzugsweise ist die graphische Gestaltung eines Sitzes einheitlich, d.h. die graphische Gestaltung des Sitzteils und der Rückenlehne des Sitzes sind gleich. Alternativ oder zusätzlich dazu können die graphischen Gestaltungen von Sitzteil und Rückenlehne eines Sitzes ähnlich oder einander zuordenbar sein. Beispielsweise sind auf dem Sitzteil und auf der Rückenlehne eines Sitzes ähnliche oder zusammengehörende Graphiken, wie Bilder, Symbole, Muster, Logos, z.B. Firmenlogos, Maskottchen, Comic-Figuren, oder dergleichen, vorgesehen. Zusammengehörende Graphiken, die einander zuordenbar aber weder gleich noch ähnlich sind, können beispielsweise zwei Comicfiguren sein, die sich zwar optisch unterscheiden, die jedoch miteinander in Verbindung gebracht werden.

In einer besonders bevorzugten Ausführungsform der Erfindung sind am Boden des Einstiegsbereiches Bahnen angeordnet, die unterhalb und gemäß der Bewegungsbahn der Sitze eines Sessels verlaufen, wobei sich eine Bahn hinsichtlich der graphischen Gestaltung von einer benachbart angeordneten Bahn unterscheidet. Der Vorteil solcher Bahnen ist, dass dem Fahrgast im Einstiegsbereich am Boden eindeutig angezeigt wird, ob er in Bezug auf einen herannahenden Sitz richtig steht, da der Fahrgast die optische Information erhält, dass er richtig steht, wenn er sich mit seinen Füßen innerhalb der Bahn befindet.

Im Rahmen der Erfindung sind die Bahnen im Wesentlichen gleich breit wie die korrespondierenden Sitze. Eine solche Bahn kann einen Mittelstreifen aufweisen. Im Rahmen der Erfindung kann eine solche Bahn ein Förderband sein.

Wenn die graphische Ausgestaltung der Bahn gleich ist wie die graphische Gestaltung des Sitzteils und/oder der Rückenlehne des korrespondierenden Sitzes, so wird der Effekt des erfindungsgemäßen Sessels nun durch die eindeutige optische Zuordnung von Bahn und Sitz verstärkt. Dies kann auch erreicht werden, indem die graphischen Gestaltungen einer Bahn und des Sitzteils und/oder der Rückenlehne eines Sitzes ähnlich oder einander zuordenbar sind.

Eine graphische Gestaltung eines Sitzteils und/oder einer Rückenlehne und/oder einer Bahn kann auf einem Träger angeordnet sein, der lösbar oder unlösbar mit dem Sitzteil und/oder der Rückenlehne und/oder der Bahn verbunden, wie z.B. verklebt, ist. Eine graphische Gestaltung kann alternativ dazu auch direkt durch den Sitzteil und/oder der Rückenlehne und/oder der Bahn, z.B. durch eine Oberflächenstruktur, die sich erkennbar von der Oberflächenstruktur des daneben angeordneten Sitzteils und/oder der Rückenlehne und/oder der Bahn unterscheidet, gebildet sein.

Der erfindungsgemäße Sessel kann mit oder ohne Schutzhaube ausgeführt sein.

Um insbesondere Kindern einen Anreiz zu bieten, sich auf einem Sitz derart hinzusetzen, dass ein Sicherungsteil zwischen den Oberschenkeln positioniert werden kann, ist in einer Ausführungsform der Erfindung vorgesehen, dass wenigstens ein Sitzteil im Bereich seiner Vorderkante einen mittigen Bereich aufweist, der sich hinsichtlich seiner graphischen Gestaltung von den seitlich daneben angeordneten Bereichen unterscheidet.

Weitere Einzelheiten, Merkmale und Vorteile der Erfindung ergeben sich aus der nachstehenden Beschreibung unter Bezugnahme auf die angeschlossenen Zeichnungen, in welchen eine bevorzugte Ausführungsform dargestellt ist.

Es zeigt: Fig. 1 eine Ausführungsform eines erfindungsgemäßen Sessels und Fig. 2 den Sessel aus Fig. 1 in einem Einstiegsbereich.

In der Fig. 1 ist ein Sessel 1 eines Sesselliftes mit einem Schutzbügel 2 mit Schutzblenden 3 als Sicherungsteile dargestellt, der an sich wie im Stand der Technik üblich ausgeführt sein kann. Es wird daher nur allgemein erwähnt, dass der Schutzbügel 2 an einem Rahmen 4 angeordnet ist, der über ein Gelenk mit einer Tragstange verbunden ist, an deren oberen Ende eine Klemmeinrichtung zum Befestigen des Sessels 1 an ein Förderseil angebracht ist. Die Erfindung ist unabhängig davon auch für andere Bauformen von Sesseln, insbesondere kuppelbare Sessel, verwendbar. Der Schutzbügel 2 kann entweder automatisch mit Hilfe eines Mechanismus, der mit einer in den Stationen vorgesehenen Einrichtung zusammen wirkt, oder von den Fahrgästen manuell geschlossen und geöffnet werden und kann verschiedene Zusatzsicherungen haben. zusätzlich kann der Sessel 1 auch eine Haube aufweisen.

Weiters wird allgemein erwähnt, dass der Sessel 1 wenigstens zwei Sitze 4, in der Ausführungsform gemäß Fig. 1 acht Sitze, mit einem Sitzteil 5 und einer Rückenlehne 6 aufweist. Die Schutzblenden 3 befinden sich in geschlossener Position des Schutzbügels 2 im mittigen Bereich der Sitzteile 5 im Bereich ihrer Vorderkante und bei korrekter Position eines Fahrgastes zwischen den Oberschenkeln.

Mit Hilfe eines geschlossenen und umlaufenden Förderseils werden die Sessel 1 von einer in den Zeichnungen nicht dargestellten Talstation, gegebenenfalls über eine oder mehrere Zwischenstationen, zu einer Bergstation und wieder zurück gefördert. Die Sessel 1 können dabei entweder mit einer Klemmvorrichtung in den Stationen vom Förderseil abgekuppelt und wieder an dieses angekuppelt werden. Es ist aber auch möglich, die Sessel 1 fix an das Förderseil zu klemmen.

In der in Fig. 1 gezeigten Ausführungsform unterscheiden sich die Sitze 4, der jeweilige Sitzteil 5 und die jeweilige Rückenlehne 6, hinsichtlich ihrer graphischen Gestaltung von einem benachbart angeordneten Sitz 4. Die graphische Gestaltung des Sitzteils 5 und der Rückenlehne 6 eines Sitzes 4 ist dabei jeweils gleich. In dem gezeigten Sessel 1 sind die Sitze 4 jeweils abwechselnd gemustert und nicht gemustert. Da Farbkontraste das optische Unterscheiden der Sitze 4 verstärkt sind die Sitze 4 jeweils abwechselnd hell und dunkel.

Zur weiteren Unterstützung einer ordnungsgemäßen Sitzposition sind Trennelemente 7 zwischen den Sitzteilen 5 angeordnet. Die Trennelemente 7 ragen über die Oberseite der Sitzteile 5 hinaus. Somit trennen sie die Sitzteile 5 nicht nur optisch voneinander sondern bewirken ebenfalls, dass ein Fahrgast es spürt, wenn er/sie auf einem Übergangsbereich von einem Sitz 4 zu einem anderen sitzt.

In Fig. 2 ist der Sessel 1 aus Fig. 1 im Einstiegsbereich einer Station eines Sesselliftes ersichtlich. Am Boden des Einstiegsbereiches sind Bahnen 8 angeordnet, die unterhalb und gemäß der Bewegungsbahn der Sitze 4 des Sessels 1 verlaufen. Die Bahnen 8 sind optisch voneinander abgegrenzte Bahnen 8, die im Wesentlichen gleich breit sind, wie die korrespondierenden Sitze 4. Die graphische Gestaltung jeder Bahn 8 entspricht der graphischen Gestaltung des korrespondierenden Sitzes 4. Bei dieser Ausführungsform ist es für einen Fahrgast besonders gut erkennbar, wo man sich im Einstiegsbereich positionieren muss, um richtig auf einem Sitz 4 zum Sitzen zu kommen. Bevorzugt sind die Bahnen 8 auf einem Förderband angebracht.

Zusammenfassend kann ein Ausführungsbeispiel der Erfindung wie folgt beschrieben werden:

Der Sitzteil 5 und/oder die Rückenlehne 6 eines Sitzes 4 unterscheidet sich hinsichtlich der graphischen Gestaltung von dem Sitzteil 5 6 eines benachbart angeordneten Sitzes 4. Somit wird den Fahrgästen, insbesondere Kindern, die Sitzeinteilung am Sessel 1 verdeutlicht.

Am Boden des Einstiegsbereichs einer Station des Sesselliftes sind Bahnen 8 angeordnet, die unterhalb und gemäß der Bewegungsbahn der Sitze 4 des Sessels 1 verlaufen und die im Wesentlichen gleich breit sind, wie die korrespondierenden Sitze 4. Wenn die graphische Gestaltung der Bahnen 8 gleich ist wie die graphische Gestaltung des korrespondierenden Sitzes 4, so wird der Effekt des erfindungsgemäßen Sessels 1 nun durch die eindeutige optische Zuordnung von Bahn und Sitz 4 verstärkt.

## Patentansprüche

1. Sessel eines Sesselliftes mit wenigstens zwei Sitzen (4) mit einem Sitzteil (5) und einer Rückenlehne (6), **dadurch gekennzeichnet, dass** sich der Sitzteil (5) hinsichtlich der graphischen Gestaltung der Fläche der Oberseite von einem benachbart angeordneten Sitzteil (5) unterscheidet.

2. Sessel nach Anspruch 1, **dadurch gekennzeichnet, dass** sich eine von einem benachbart angeordneten Sitzteil (5) unterscheidende graphische Gestaltung wenigstens teilweise über die Oberseite des Sitzteils (5) erstreckt.

3. Sessel nach Anspruch 1 oder 2, **dadurch gekennzeichnet, dass** die graphische Gestaltung des Sitzteils (5) und der Rückenlehne (6) eines Sitzes (4) gleich ist.

4. Sessel nach Anspruch 1 oder 2, **dadurch gekennzeichnet, dass** die graphischen Gestaltungen des Sitzteils (5) und der Rückenlehne (6) eines Sitzes (4) ähnlich oder einander zuordenbar sind.

5. Sessel nach einem der Ansprüche 1 bis 4, **dadurch gekennzeichnet, dass** der Sessel (1) einen Schutzbügel (2) aufweist, an dem Sicherungsteile, insbesondere Schutzblenden (3), angeordnet sind, die sich in der geschlossenen Position des Schutzbügels (2) in Richtung zur Mitte der Vorderkante des jeweiligen Sitzteils (5) hin erstrecken.

6. Sessel nach einem der Ansprüche 1 bis 5, **dadurch gekennzeichnet, dass** er eine Fußstütze aufweist, die mittels eines Trägerrohres am Schutzbügel (2) angeordnet ist, wobei sich das Trägerrohr im Mittelbereich vor dem Sitz (4) vom Schutzbügel (2) nach unten zur Fußstütze erstreckt.

7. Sessel nach einem der Ansprüche 1 bis 6, **dadurch gekennzeichnet, dass** zwischen den Sitzteilen (5) über die Oberseite der Sitzteile (5) ragende Trennelemente (7) angeordnet sind.

8. Sessel nach einem der Ansprüche 1 bis 7, **dadurch gekennzeichnet, dass** sich hinsichtlich der graphischen Gestaltung von einem benachbart angeordneten Sitzteil (5) unterscheidende Sitzteile (5) unterschiedliche Oberflächenstrukturen aufweisen.

9. Sessel nach einem der Ansprüche 1 bis 8, **dadurch gekennzeichnet, dass** der Sitzteil (5) im Bereich seiner Vorderkante einen mittigen Bereich aufweist, der sich hinsichtlich seiner graphischen Gestaltung von den seitlich daneben angeordneten Bereichen unterscheidet.

10. Sessellift mit wenigstens zwei Stationen mit einem Eintiegs- und einem Ausstiegsbereich, wobei zwischen den Stationen mit einem Seil verbundene Sessel (1) fahrbar sind und wobei am Boden des Einstiegsbereiches Bahnen (8) angeordnet sind, die unterhalb und gemäß der Bewegungsbahn der Sitze (4) eines Sessels (1) verlaufen, **dadurch gekennzeichnet, dass** er wenigstens einen Sessel (1) nach einem der Ansprüche 1 bis 4 aufweist.

11. Sessellift nach Anspruch 10, **dadurch gekennzeichnet, dass** sich eine Bahn (8) hinsichtlich der graphischen Gestaltung von einer benachbart angeordneten Bahn (8) unterscheidet.

12. Sessellift nach Anspruch 10 oder 11, **dadurch gekennzeichnet, dass** die Bahnen (8) im Wesentlichen gleich breit sind, wie die korrespondierenden Sitze (4).

13. Sessellift nach einem der Ansprüche 10 bis 12, **dadurch gekennzeichnet, dass** die Bahnen (8) einen Mittelstreifen aufweisen.

14. Sessellift nach einem der Ansprüche 10 bis 13, **dadurch gekennzeichnet, dass** die Bahnen (8) Förderbänder sind.

15. Sessellift nach einem der Ansprüche 10 bis 14, **dadurch gekennzeichnet, dass** die graphische Gestaltung einer Bahn (8) und des Sitzteils (5) und/oder der Rückenlehne (6) des korrespondierenden Sitzes (4) gleich ist.

16. Sessellift nach einem der Ansprüche 10 bis 14, **dadurch gekennzeichnet, dass** die graphischen Gestaltungen einer Bahn (8) und des Sitzteils (5) und/oder der Rückenlehne (6) des korrespondierenden Sitzes (4) ähnlich oder einander zuordenbar sind.

17. Sessellift nach einem der Ansprüche 10 bis 16, **dadurch gekennzeichnet, dass** sich eine von einer benachbart angeordneten Bahn (8) unterscheidende graphische Gestaltung wenigstens teilweise über die Oberseite der Bahn (8) erstreckt.

## Claims

1. A chair of a chair lift, comprising at least two seats (4) each having a seat part (5) and a backrest (6), **characterized in that** the seat part (5) differs with regard to the graphical design of the surface of the upper side from an adjacently disposed seat part (5).

2. The chair according to claim 1, **characterized in that** a graphical design which differs from an adjacently disposed seat part (5) extends at least partially over the upper side of the seat part (5).

3. The chair according to claim 1 or 2, **characterized in that** the graphical design of the seat part (5) and of the backrest (6) of a seat (4) is the same.

4. The chair according to claim 1 or 2, **characterized in that** the graphical designs of the seat part (5) and the backrest (6) of a seat (4) are similar or can be assigned to one another.

5. The chair according to one of claims 1 to 4, **characterized in that** the seat (1) has a safety bar (2) on which securing parts, in particular safety panels (3) are disposed, which securing parts extend in a direction towards the centre of the front edge of the respective seat part (5) in the closed position of the safety bar (2).

6. The chair according to one of claims 1 to 5, **characterized in that** it has a footrest which is disposed on the safety bar (2) by means of a support tube, the support tube extending in the central region in front of the seat (4) downwards from the safety bar (2) to the footrest.

7. The chair according to one of claims 1 to 6, **characterized in that** separating elements (7) which protrude over the upper side of the seat parts (5) are disposed between the seat parts (5).

8. The chair according to one of claims 1 to 7, **characterized in that** seat parts (5) which differ with regard to the graphical design from an adjacently disposed seat part (5) have different surface structures.

9. The chair according to one of claims 1 to 8, **characterized in that** the seat part (5) has, in the region of a front edge thereof, a central region which differs with regard to the graphical design from regions arranged laterally thereto.

10. A chair lift, comprising at least two stations each having an entry region and an exit region, wherein chairs (1) connected to a cable are movable between the stations and wherein tracks (8) are disposed on a floor of the entry region, which tracks run below and in accordance with the path of movement of the seats (4) of a chair (1), **characterized in that** this comprises at least one chair (1) according to one of claims 1 to 4.

11. The chair lift according to claim 10, **characterized in that** one track (8) differs with regard to the graphical design from an adjacently disposed track (8).

12. The chair lift according to claim 10 or 11, **characterized in that** the tracks (8) are substantially identical in width to the corresponding seats (4).

13. The chair lift according to one of claims 10 to 12, **characterized in that** the tracks (8) have a central strip.

14. The chair lift according to one of claims 10 to 13, **characterized in that** the tracks (8) are conveyor belts.

15. The chair lift according to one of claims 10 to 14, **characterized in that** the graphical design of a track (8) and the seat part (5) and/or the backrest (6) of a corresponding seat (4) are identical.

16. The chair lift according to one of claims 10 to 14, **characterized in that** the graphical designs of a track (8) and the seat part (5) and/or the backrest (6) of a corresponding seat (4) are similar or can be assigned to one another.

17. The chair lift according to one of claims 10 to 16, **characterized in that** a graphical design differing from an adjacently disposed track (8) extends at least partially over an upper side of the track (8).

## Revendications

1. Fauteuil d'un télésiège avec au moins deux sièges (4) avec une partie assise (5) et un dossier (6), **caractérisé en ce qu'**en ce qui concerne la conception graphique de la surface de la face supérieure, la partie assise (5) se distingue d'une partie assise (5) disposée au voisinage.

2. Fauteuil selon la revendication 1, **caractérisé en ce qu'**une conception graphique se distinguant d'une partie assise (5) disposée dans le voisinage s'étend au moins partiellement sur la face supérieure de la partie assise (5).

3. Fauteuil selon la revendication 1 ou la revendication 2, **caractérisé en ce que** la conception graphique de la partie assise (5) et du dossier (6) d'un siège (4) est identique.

4. Fauteuil selon la revendication 1 ou la revendication 2, **caractérisé en ce que** les conceptions graphiques de la partie assise (5) et du dossier (6) d'un siège (4) sont analogues ou peuvent être affectés les unes aux autres.

5. Fauteuil selon l'une quelconque des revendications 1 à 4, **caractérisé en ce que** le fauteuil (1) comporte un étrier de protection (2) sur lequel sont disposés des pièces de sécurité, notamment des caches de sécurité (3), qui en position fermée de l'étrier de protection (2) s'étendent en direction du centre de l'arête antérieure de la partie assise (5) concernée.

6. Fauteuil selon l'une quelconque des revendications 1 à 5, **caractérisé en ce qu'**il comporte un repose-pied, qui au moyen d'un tube support est disposé sur l'étrier de protection (2), le tube support s'étendant dans la zone centrale à l'avant du siège (4), de l'étrier de protection (2) vers le bas en direction du repose-pied.

7. Fauteuil selon l'une quelconque des revendications 1 à 6, **caractérisé en ce qu'**entre les parties assises (5) sont disposés des éléments de séparation (7) saillant par-dessus la face supérieure de la partie assise (5).

8. Fauteuil selon l'une quelconque des revendications 1 à 7, **caractérisé en ce que** des parties assises (5) se distinguant d'une partie assise (5) disposée dans le voisinage en ce qui concerne la conception graphique présentent des structures superficielles différentes.

9. Fauteuil selon l'une quelconque des revendications 1 à 8, **caractérisé en ce que** dans la zone de son arête antérieure, la partie assise (5) comporte une zone centrale qui en ce qui concerne sa conception graphique se distingue des zones disposées latéralement à côté d'elle.

10. Télésiège avec au moins deux stations, avec une zone de montée et une zone de descente, des fauteuils (1) reliés par un câble étant déplaçables entre les stations et au sol de la zone de montée étant disposées des voies (8) qui s'écoulent en-dessous et selon la trajectoire des sièges (4) d'un fauteuil (1), **caractérisé en ce qu'**il comporte au moins un fauteuil (1) selon l'une quelconque des revendications 1 à 4.

11. Télésiège selon la revendication 10, **caractérisé en ce qu'**en ce qui concerne la conception graphique, une voie (8) se distingue d'une voie (8) disposée au voisinage.

12. Télésiège selon la revendication 10, **caractérisé en ce que** les voies (8) ont sensiblement la même largeur que les sièges (4) correspondants.

13. Télésiège selon l'une quelconque des revendications 10 à 12, **caractérisé en ce que** les voies (8) comportent une bande centrale.

14. Télésiège selon l'une quelconque des revendications 10 à 13, **caractérisé en ce que** les voies (8) sont des bandes de transport.

15. Télésiège selon l'une quelconque des revendications 10 à 14, **caractérisé en ce que** la conception graphique d'une voie (8) et de la partie assise (5) et/ou du dossier (6) du siège (4) correspondant est identique.

16. Télésiège selon l'une quelconque des revendications 10 à 14, **caractérisé en ce que** les conceptions graphiques d'une voie (8) et de la partie assise (5) et/ou du dossier (6) du siège (4) correspondant sont analogues ou peuvent être affectées les unes aux autres.

17. Télésiège selon l'une quelconque des revendications 10 à 16, **caractérisé en ce qu'**une conception graphique se distinguant de la voie (8) disposée dans le voisinage s'étend au moins partiellement sur la face supérieure de la voie (8).
